# EUROPÄISCHE PATENTSCHRIFT

(11) **EP 3 306 580 B1**
(45) Veröffentlichungstag und Bekanntmachung des Hinweises auf die Patenterteilung: **25.08.2021**
(21) Anmeldenummer: 17001654.7
(22) Anmeldetag: 09.10.2017
(51) Int. Cl.: G07D 9/00

(54) **VORRICHTUNG ZUM FÖRDERN VON MÜNZEN**
DEVICE FOR TRANSPORTING COINS
DISPOSITIF DE TRANSPORT DE PIÈCES DE MONNAIE

(30) Priorität: 07.10.2016 DE 102016011958
(43) Veröffentlichungstag der Anmeldung: 11.04.2018
(73) Patentinhaber: Procoin GmbH, 65959 Frankfurt (DE)
(72) Erfinder: NAU, Marcus, D-65719 Hofheim/Ts. (DE)
(74) Vertreter: Jungblut & Seuss

(56) Entgegenhaltungen:
- EP-A1- 1 103 932
- EP-A1- 1 813 715
- EP-B1- 0 616 303
- GB-A- 1 195 948
- JP-A- H11 292 234

## Beschreibung

### Gabiet der Erfindung

Die Erfindung gemäß Anspruch 1 betrifft eine Vorrichtung zum Fördern von vereinzelten Gegenständen, insbesondere von scheibenförmigen Gegenständen wie Münzen, mit einer Führungsbahn und mit einem in Abstand von der Führungsbahn auf einem Transportarm umlaufenden Förderriemen, wobei der Abstand d eines der Führungsbahn zugewandten Trums des Transportriemens zur Führungsbahn kleiner als die geringste Höhe eines Gegenstandes über der Führungsbahn ist, wobei die Gegenstände von dem der Führungsbahn zugewandten Trum des Förderriemens ergreifbar und auf der Führungsbahn förderbar sind und wobei die Haftreibungs- und/oder Gleitreibungskräfte zwischen den Gegenständen und dem Förderriemen größer sind als die Haftreibungs- und/oder Gleitreibungskräfte zwischen den Gegenständen und der Führungsbahn, sowie Verwendungen einer solchen Vorrichtung. Die im Rahmen der Erfindung förderbaren Gegenstände weisen meist eine scheibenförmige Gestaltung auf, wobei eine Hauptfläche auf der Führungsbahn gleitet und die gegenüberliegende Hauptfläche von dem Förderriemen ergriffen wird. Eine Führungsbahn kann beispielsweise als Sortierplatte ausgebildet sein.

### Stand der Technik und Hintergrund der Erfindung

Eine Vorrichtung des eingangs genannten Aufbaus ist beispielsweise aus der Literaturstelle EP 0616303 B1 zur Förderung von Münzen bekannt. Hierbei weist die den Münzen zugewandte Seite des Transportriemens eine glatte Oberfläche, jedenfalls ohne erkennbare Erhebungen, auf. Der Andruck des Transportriemens an zu transportierende Münzen erfolgt durch eine Vielzahl von in Richtung der Führungsbahn federkraftbeaufschlagten Stützrollen bzw. Riemenrollen, welche entlang des Transportarmes angeordnet sind. Diese Bauweise hat sich zwar grundsätzlich bewährt, weist jedoch eine Mehrzahl von Nachteilen auf. Zunächst ist festzustellen, dass der Montageaufwand für einen Transportarm sowie der Justageaufwand für die einzelnen Stützrollen beachtlich sind. In kinematischer Hinsicht störend ist, dass der Andruck des Transportriemens in den Bereichen zwischen den Stützrollen bzw. Riemenrollen nachlässt, was insbesondere bei der Förderung von Münzen mit sehr stark variierenden Dicken im Fall der dünnen Münzen stören kann. Weiterhin ist die bekannte Anordnung auch in dynamischer Hinsicht komplex aufgrund der vielen federbelastenen Stützrollen, da damit ein System mit ausgeprägten Eigenfrequenzen geschaffen ist, was in Anbetracht der üblichen hohen Fördergeschwindigkeiten Probleme aufwerfen kann. Zur Vermeidung von störenden Schwingungen des Transportriemens gegen die Führungsbahn sind daher bestimmte Transportgeschwindigkeiten zu meiden oder geeignete Dämpfungsmaßnahmen einzurichten. Schließlich stört, dass bei langer Betriebsdauer die Federn der Stützrollen erlahmen können mit der Folge, dass ein sicherer Transport auch dünnster Münzen nicht stets gewährleistet ist.

Aus der Literaturstelle EP 1103932 A1 ist ebenfalls eine Vorrichtung des eingangs genannten Aufbaus bekannt und offenbart eine Vorrichtung gemäß dem Oberbegriff des Anspruchs 1. Bei der insofern bekannten Vorrichtung wird versucht, die vorstehenden Probleme dadurch zu lösen, dass der Förderriemen als Lamellenriemen ausgeführt ist. Die Praxis hat jedoch gezeigt, dass nicht nur die Herstellung eines solchen dem Verwendungszweck angepassten Lamellenriemens komplex und teuer ist. Hinzu kommt, dass die Lamellen einen sehr hohen Verschleiß (Abrieb) aufweisen und dadurch zu erheblichen Verschmutzungen der Vorrichtung durch den Abrieb führen. Letzteres erhöht den Wartungs- und Reinigungsaufwand in erheblichem Maße.

Aus der Literaturstelle EP 1 813 715 A1 ist eine weitere Vorrichtung zum Fördern von vereinzelten Gegenständen bekannt.

### Technisches Problem der Erfindung

Demgegenüber liegt der Erfindung das technische Problem zugrunde, ein Vorrichtung zum Fördern von vereinzelten Gegenständen zu schaffen, welche montagetechnisch einfach herzustellen ist und dennoch eine zuverlässige Förderung von Gegenständen unterschiedlicher Dicke gewährleistet, und zwar auch nach langer Betriebsdauer und ohne übermäßigen Abrieb bei dem Förderriemen.

### Grundzüge der Erfindung und bevorzugte Ausführungsformen

Zur Lösung dieses technischen Problems lehrt die Erfindung, daß der Förderriemen einen Schichtaufbau aufweist, mit zumindest einer Stützschicht, einer Mittelschicht und einer Mitnahmeschicht, wobei die Mitnahmeschicht der Führungsbahn und die Stützschicht Riemenrollen und/oder Stützflächen des Transportarmes zugewandt sind, und wobei die Mitnahmeschicht und die Stützschicht Außenschichten des Förderriemens bilden, und dass die Mittelschicht aus einem in Richtung senkrecht zur Führungsbahn stärker elastisch komprimierbaren Werkstoff gebildet ist, als die Stützschicht und die Mitnahmeschicht. Mit der Erfindung lassen sich Gegenstände mit sehr stark variierender Dicke mit sehr hoher Zuverlässigkeit fördern, und zwar ohne diese Vorteile mit einem erhöhten Anfall von unerwünschtem Abrieb von Komponenten, insbesondere vom Förderriemen, zu erkaufen. Weiterhin macht der Einsatz eines erfindungsgemäß aufgebauten Förderriemens die Einrichtung einer Vielzahl von Stützrollen, welche beim erstgenannten Stand der Technik den nicht elastisch komprimierbaren Riemen gegen die Gegenstände drücken müssen, und zwar bei variierender Dicke mit entsprechenden Federwegen, entbehrlich. Dies liegt daran, dass der erfindungsgemäße Förderriemen in Richtungen orthogonal zu seiner Mitnahmeschicht elastisch komprimierbar ist, und zwar um zumindest 0,5 mm seiner Gesamtdicke, bis zu 1 mm und mehr. Es entfällt daher auch die Gefahr der Ermüdung von Federn im Bereich der Riemenrollen. Von besonderem Vorteil ist auch, dass die Erfindung nicht nur zur Horizontalförderung geeignet ist, sondern ebenso zur Schräg- oder Vertikalförderung. Folglich kann die Längserstreckung der Führungsbahn einen beliebigen Winkel zur Horizontalen aufweisen. Insbesondere kann der Winkel der Führungsbahn zur Horizontalen im Verlauf der Führungsbahn veränderlich, vorzugsweise kontinuierlich veränderlich sein. Es sind also neben ebenen Führungsbahnen auch gekrümmte Führungsbahnen möglich.

Eine bevorzugte Ausführungsform der Erfindung ist dadurch gekennzeichnet, dass die Stützschicht und/oder die Mitnahmeschicht aus einem Werkstoff gebildet sind, welcher ausgewählt ist aus der Gruppe bestehend aus oder auf Basis von "Elastomere, Gummi, Natur-Kautschuk, Synthese-Kautschuk, Polyurethan, Polyetherpolyurethan, Polyesterpolyurethan, Polychloropren, Ethylen-Propylen-Dien-Monomer, gummielastische Werkstoffe und Mischungen dieser Werkstoffe".

Die Mittelschicht kann aus einem Werkstoff gebildet sein, welcher ausgewählt ist aus der Gruppe bestehend aus oder auf Basis von "elastomere Schaumstoffe, Elastomere, Gummi, Natur-Kautschuk, Synthese-Kautschuk, gummielastische Werkstoffe, Moosgummi, Sylomer-Schaum, PUR Weichschaum, NBR Schaum, und Mischungen dieser Werkstoffe".

Die Shore A Härte, gemessen nach DIN ISO 7619, der Stützschicht und/oder der Mitnahmeschicht liegt vorzugsweise im Bereich von mehr als 50 bis 100, insbesondere im Bereich von 60 bis 90. Die Shore A Härte, gemessen nach DIN ISO 7619, der Mittelschicht liegt dann vorzugsweise im Bereich von 15 bis 50, insbesondere im Bereich von 25 bis 50.

Im Einzelnen kann vorgesehen sein, dass die Dicke der Stützschicht im Bereich von 1 bis 8 mm, insbesondere 2 bis 6 mm, vorzugsweise von 2 bis 5 mm, beispielsweise von 3 bis 4 mm, liegt, und/oder dass die Dicke der Mittelschicht 100 bis 300%, vorzugsweise 120 bis 200%, der Differenz der Dicken des dünnsten und des dicksten zu fördernden Gegenstandes aufweist. Die Dicke der Mittelschicht kann alternativ definiert im Bereich 1 bis 5 mm, insbesondere 1,5 bis 4,5 mm, vorzugsweise 2 bis 3,5 mm, liegen. Die Dicke der Mitnahmeschicht liegt vorzugsweise im Bereich von 0,1 bis 5 mm, insbesondere 0,3 bis 3 mm, höchstvorzugsweise von 0,3 bis 1,5 mm, beispielsweise von 0,5 bis 1,2 mm.

Besonders bevorzugt ist es, wenn die Riemenrollen bzw. Stützflächen des Transportarmes in konstantem Abstand zur Führungsbahn im Transportarm gelagert sind, insbesondere mit positionsfesten Drehachsen im Transportarm gelagert sind. Ansonsten ist ergänzend Folgendes zu bevorzugten Ausführungsformen anzumerken.

Der Förderriemen kann grundsätzlich als rückseitig strukturloser Keilriemen oder Flachriemen ausgebildet sein. Ebenso möglich ist es, wenn der Förderriemen auf der Seite der Stützschicht eine Antriebsverzahnung aufweist. Dann kann der Förderriemen ohne Schlupf mittels einer Zahnriemenscheibe mit mit der Antriebsverzahnung kämmender Scheibenverzahnung angetrieben werden. Aus Gründen der Verhinderung von störenden Dehnungen des Förderriemens kann dieser eine endlos umlaufende Stahldrahteinlage aufweisen. Anstelle von Stahldraht kann auch eine Bewehrung mit anderen Materialien, beispielsweise Gewebefäden oder -Schnüre, eingerichtet sein. Endlos umlaufend bezeichnet einen Draht oder Faden, welcher um mehr als einen ganzen Umfang des Förderriemens, vorzugsweise um zumindest 2 bis 20, beispielsweise 5 bis 15, Umfänge, spiralförmig umlauft. Es versteht sich, dass auch hierbei letztendlich zwei Enden verbleiben, welche jedoch durch mehrere Endlosumläufe voneinander getrennt sind.

Aufgrund des Nichterfordernisses von federbelasteten Andruckmechaniken für die Riemenrollen (sofern überhaupt vorzusehen) kann der Transportarm vergleichsweise einfach ausgeführt sein. Vorzugsweise weist der Transportarm zumindest ein Führungselement auf, welches im Querschnitt zur Längserstreckung des Transportarmes U- oder H-förmig ist, wobei der Förderriemen beidseitig seitlich, bezogen auf den Förderriemen, durch Stege geführt wird. Anstelle von Riemenrollen (oder zusätzlich hierzu) kann vorgesehen sein, dass der Förderriemen auf einer Stützfläche zwischen den Stegen gleitet. In der Alternative ohne Riemenrollen wäre die Rollenschicht auch als Stützschicht zu bezeichnen. Im Falle des U-förmigen Querschnitts sind die Stege selbstverständlich auf der der Führungsbahn zugewandten Seite angeordnet. Dann läuft der Förderriemen auf der gegenüberliegenden Seite des Transportarmes ohne seitliche Führung, beispielsweise frei schwebend. Zweckmäßigerweise weist der Transportarm endständige Umlenkrollen auf, vorzugsweise stirnzahnradförmig, wobei zumindest eine der Umlenkrollen antreibbar ist. Solche Rollen werden auch Zahnriemenscheiben genannt. Im Einzelnen empfiehlt es sich, dass die Stützfläche eingangsseitig des Transportarms einen keilförmigen Einlaufbereich aufweist. Der Transportarm kann einen Basisträger aufweisen, an welchem vorzugsweise die Riemenrollen und/oder ein Führungselement oder mehrere Führungselemente, vorzugsweise orthogonal zur Führungsbahn justierbar, angeordnet sind. Damit wird eine zuverlässige Einstellung und Aufrechterhaltung des Abstandes d über die gesamte Längserstreckung der Führungselemente gewährleistet. Zudem ist eine Nachjustierung unschwer möglich. Weiterhin empfiehlt es sich, dass zumindest eine Umlenkrolle in Richtung der Längserstreckung des Transportarmes einstellbar und fixierbar ist, wodurch eine Einstellung der Spannung des Förderriemens möglich ist. Zudem kann der Förderriemen dann unschwer soweit entspannt werden, dass er leicht von dem Transportarm abgezogen werden kann.

In Hinblick auf eine gute Zugänglichkeit der Führungsbahn sowie einer Zugänglichkeit zur Justierung der Führungselemente bzw. Riemenrollen sowie zum Wechsel des Förderriemens kann der Transportarm einseitig von der Führungsbahn abschwenkbar eingerichtet sein. Selbstverständlich kann alternativ oder ergänzend der Transportarm insgesamt abnehmbar gestaltet sein. Der Transportarm kann zumindest ein Justierelement zur Einstellung des Abstandes d aufweisen, wodurch nach einer Justierung einer Mehrzahl von Führungselemente bzw. Riemenrollen beispielsweise zur Neueinstellung oder zur Umstellung nicht alle Führungselemente bzw. Riemenrollen einzeln neu justiert werden müssen.

Zwischen der Mittenschicht einerseits und/oder der Stützschicht bzw. Mitnahmeschicht andererseits können (müssen aber nicht) noch weitere Schichten eingerichtet sein, bzw. die Stützschicht und/oder die Mitnahmeschicht können mehrschichtig ausgebildet sein. Ebenso kann die Mittelschicht mehrschichtig ausgebildet sein, wobei dann allerdings deren Teilschichten aus einem stärker elastisch komprimierbaren Werkstoff gebildet sein sollten, als jener der Stützschicht und der Mitnahmeschicht. Insbesondere werden dann diese Teilschichten überwiegend beispielsweise aus einem elastischen Schaumstoff gebildet sein; allenfalls eine der Teilschichten kann aber auch nicht bzw. schwer kompressibel ausgeführt sein.

Die Erfindung ermöglicht weiterhin die Verwendung einer erfindungsgemäßen Vorrichtung zur Förderung von Münzen in horizontaler und/oder vertikaler und/oder schräger Richtung, gegebenenfalls mit beispielsweise kreissegmentförmigen Übergangsbereichen.

Insbesondere kann die erfindungsgemäße Vorrichtung in einer Vorrichtung zum Zählen und/oder Sortieren von Münzen eingesetzt werden. Hierzu wird auf den einschlägigen Stand der Technik verwiesen, sofern dort mit Transportriemen gearbeitet wird. Diese Transportriemen bzw. die zugehörigen Transportarme lassen sich unschwer gegen erfindungsgemäße Vorrichtungen austauschen.

Im Folgenden wird die Erfindung anhand von lediglich ein Ausführungsbeispiel darstellenden Zeichnungen näher erläutert. Es zeigen:
Fig. 1: eine schematische Ansicht der Erfindung in Teilansicht,
Fig. 2: einen erfindungsgemäßen Transportarm,
Fig. 3: einen Querschnitt durch eine erfindungsgemäße Vorrichtung und
Fig. 4: eine Detailansicht des Gegenstandes der Figur 2.

In der Figur 1 erkennt man eine Teilansicht einer Vorrichtung zum Fördern von vereinzelten Münzen 1, mit einer Führungsbahn 2 und mit einem in Abstand d von der Führungsbahn 2 auf einem Transportarm 3 umlaufenden Förderriemen 4, wobei der Abstand d der Abstand eines der Führungsbahn zugewandten Trums 5 des Transportriemens 4 und kleiner als die geringste Höhe eines Gegenstandes 1 über der Führungsbahn 2 ist. Es versteht sich, dass der Abstand d bei nicht komprimierter Mittelschicht bestimmt ist. Die Münzen 1 sind von dem der Führungsbahn 2 zugewandten Trum 5 des Förderriemens 4 ergreifbar und auf der Führungsbahn 2 förderbar (in der Fig. 1 von rechts nach links) und wobei die Haftreibungs- und/oder Gleitreibungskräfte zwischen den Gegenständen 1 und dem Förderriemen 4 größer sind als die Haftreibungs-und/oder Gleitreibungskräfte zwischen den Gegenständen 1 und der Führungsbahn 2. Im Einzelnen wird deutlich, dass der Förderriemen 4 einen Schichtaufbau aufweist, mit zumindest einer Stützschicht 4a, einer Mittelschicht 4b und einer Mitnahmeschicht 4c, wobei die Mitnahmeschicht 4c der Führungsbahn 2 und die Stützschicht 4a Riemenrollen 3a des Transportarmes 3 zugewandt sind, und wobei die Mitnahmeschicht 4c und die Stützschicht 4a Außenschichten des Förderriemens 4 bilden, und dass die Mittelschicht 4b aus einem in Richtung senkrecht zur Führungsbahn 2 stärker elastisch komprimierbaren Werkstoff gebildet ist, als die Stützschicht 4a und die Mitnahmeschicht 4c. Letzteres ist insbesondere im Bereich von Münzen 1 ersichtlich, wo die Mittenschicht 4b komprimiert ist, während die Dicken der Stützschicht 4a und der Mitnahmeschicht 4c praktisch unverändert sind, verglichen mit Bereichen ohne mitgenommenen Münzen 1. Ergänzend auf eine vergleichende Betrachtung der Figuren 1 und 3 im Bereich des Förderriemens 4 verwiesen. Im Ausführungsbeispiel verläuft die Längserstreckung der Führungsbahn 2 in der Horizontalen. In der Figur 3 ist erkennbar, dass die Münzen 1 entlang einer Führungskante 17 laufen.

Der Förderriemen 4 insgesamt ist aus einer Stützschicht 4a auf Basis EDPM oder CR einer Shore A Härte von 80 und einer Dicke von 3,5 mm, einer Mittelschicht 4b auf Basis Moosgummi oder Sylomer-Schaum einer Shore A Härte von 30 und einer Dicke von 2 bis 3,5 mm, sowie einer Mitnahmeschicht 4c auf Basis PU einer Shore A Härte von 80 und einer Dicke von 0,8 mm gebildet.

Insbesondere in der Figur 1 ist gut zu erkennen, dass der Förderriemen 4 der Mitnahmeschicht 4c gegenüberliegend eine Antriebsverzahnung 8 aufweist. Aus der Figur 3 wiederum ist ersichtlich, dass der Förderriemen 4 eine endlos umlaufende Stahldrahteinlage 9 aus nebeneinander liegenden Spiralen aufweist.

Die Figur 2 in gemeinsamer Betrachtung mit der Figur 3 verdeutlicht, dass der Transportarm 3 mehrere Führungselemente 10 aufweist, welche im Querschnitt zur Längserstreckung des Transportarmes 3 U-förmig sind, wobei der Förderriemen 4 beidseitig seitlich, bezogen auf den Förderriemen 4, durch Stege 11 geführt wird, und wobei der Förderriemen 4 auf einer Stützfläche 12 zwischen den Stegen 11 gleitet. Aus der Figur 2 entnimmt man, dass der Transportarm 3 endständige Umlenkrollen 13, nämlich stirnzahnradförmig, aufweist, wobei die linksseitige Umlenkrolle 13 antreibbar ist.

In der Figur 4 ist im Detail dargestellt, dass die Stützfläche 12 eingangsseitig des Transportarms 3 einen keilförmigen Einlaufbereich 14 aufweist. Hier sowie in Figur 2 erkennt man, dass der Transportarm 3 einen Basisträger 15 aufweist, an welchem mehrere Führungselemente 10 orthogonal zur Führungsbahn 2 justierbar, angeordnet sind. Eine vergleichende Betrachtung der Figuren 2 und 4 zeigt, dass die rechte Umlenkrolle 13 in Richtung der Längserstreckung des Transportarmes 3 einstellbar und fixierbar ist. Hierzu ist ein Rollenträger 20 vorgesehen, welcher gegenüber dem Basisträger 15 mittels Langlochführungen verschiebbar und mittels der sich gegen eine basisträgerfeste Stützfläche abstützenden Justierschraube 19 justierbar ist. Die Fixierung erfolgt mittels der Fixierschrauben 18.

Die in den Figuren dargestellte erfindungsgemäße Vorrichtung ist im Rahmen einer Vorrichtung zum Zählen und/oder Sortieren von Münzen 1 eingesetzt, was aus der in der Figur 3 erkenntlichen Sortieröffnung 21 in der Führungsbahn 2 deutlich wird.

Zwischen dem Förderriemen 4 und seiner zwischen den seitlichen Stegen 11 der Führungselemente 10 gelegenen Stützfläche 12 (sofern vorgesehen) findet je nach Materialpaarung Reibung statt. Um diese zu minimieren, sind verschiedene Maßnahmen wie Teflonbeschichtung, Lufteinblasung u.dgl. möglich. Es kann auch ein Zwischenband zwischen dem Förderriemen 4 und der Stützfläche 12 umlaufend geführt werden und zusammen mit dem Förderriemen 4 umlaufen. Auch kann bei einem Förderriemen 4 mit glatter Rückseite, d.h. ohne Verzahnungen 8, eine Rollenführung z.B. aus Nadellagerrollen eingesetzt werden, auf welcher der Förderriemen 4 wie auf einem Förderband geführt wird. Bei einem Förderriemen 4 mit V-förmiger Rückseite können auch zwei seitliche Rollenführungen eingesetzt werden.

Den Figuren 2 und 4 ist entnehmbar, dass Achsen 3b von Riemenrollen 3a positionsfest in dem Transportarm 3 angeordnet sind.

## Patentansprüche

1. Vorrichtung zum Fördern von vereinzelten Gegenständen (1), insbesondere von scheibenförmigen Gegenständen wie Münzen, mit einer Führungsbahn (2) und
mit einem in Abstand (d) von der Führungsbahn (2) auf einem Transportarm (3) umlaufenden Förderriemen (4), wobei der Abstand (d) eines der Führungsbahn zugewandten Trums (5) des Förderriemens (4) zur Führungsbahn (2) kleiner als die geringste Höhe eines Gegenstandes (1) über der Führungsbahn (2) ist,
wobei die Gegenstände (1) von dem der Führungsbahn (2) zugewandten Trum (5) des Förderriemens (4) ergreifbar und auf der Führungsbahn (2) förderbar sind und
wobei die Haftreibungs- und/oder Gleitreibungskräfte zwischen den Gegenständen (1) und dem Förderriemen (4) größer sind als die Haftreibungs- und/oder Gleitreibungskräfte zwischen den Gegenständen (1) und der Führungsbahn (2),
**dadurch gekennzeichnet,**
**daß** der Förderriemen (4) einen Schichtaufbau aufweist, mit zumindest einer Stützschicht (4a), einer Mittelschicht (4b) und einer Mitnahmeschicht (4c), wobei die Mitnahmeschicht (4c) der Führungsbahn (2) und die Stützschicht (4a) Riemenrollen (3a) und/oder Stützflächen (12) des Transportarmes (3) zugewandt sind, und wobei die Mitnahmeschicht (4c) und die Stützschicht (4a) Außenschichten des Förderriemens (4) bilden, und
**dass** die Mittelschicht (4b) aus einem in Richtung senkrecht zur Führungsbahn (2) stärker elastisch komprimierbaren Werkstoff gebildet ist, als die Stützschicht (4a) und die Mitnahmeschicht (4c).

2. Vorrichtung nach Anspruch 1, **dadurch gekennzeichnet, daß** die Stützschicht (4a) und/oder die Mitnahmeschicht (4c) aus einem Werkstoff gebildet sind, welcher ausgewählt ist aus der Gruppe bestehend aus oder auf Basis von "Elastomere, Gummi, Natur-Kautschuk, Synthese-Kautschuk, Polyurethan, Polyetherpolyurethan, Polyesterpolyurethan, Polychloropren, Ethylen-Propylen-Dien-Monomer, gummielastische Werkstoffe und Mischungen dieser Werkstoffe".

3. Vorrichtung nach einem der Ansprüche 1 oder 2, **dadurch gekennzeichnet, daß** die Mittelschicht (4b) aus einem Werkstoff gebildet ist, welcher ausgewählt ist aus der Gruppe bestehend aus oder auf Basis von "elastomere Schaumstoffe, Elastomere, Gummi, Natur-Kautschuk, Synthese-Kautschuk, gummielastische Werkstoffe, Moosgummi, Sylomer-Schaum, PUR Weichschaum, NBR Schaum, und Mischungen dieser Werkstoffe".

4. Vorrichtung nach einem der Ansprüche 1 bis 3, **dadurch gekennzeichnet, daß** die Shore A Härte, gemessen nach DIN ISO 7619, der Stützschicht (4a) und/oder der Mitnahmeschicht (4c) im Bereich von mehr als 50 bis 100, insbesondere im Bereich von 60 bis 90, liegt.

5. Vorrichtung nach einem der Ansprüche 1 bis 4, **dadurch gekennzeichnet, daß** die Shore A Härte, gemessen nach DIN ISO 7619, der Mittelschicht (4b) im Bereich von 15 bis 50, insbesondere im Bereich von 25 bis 50, liegt.

6. Vorrichtung nach einem der Ansprüche 1 bis 5, **dadurch gekennzeichnet, daß** die Dicke der Stützschicht (4a) im Bereich von 1 bis 8 mm, insbesondere 2 bis 6 mm, vorzugsweise von 2 bis 5 mm, beispielsweise von 3 bis 4 mm, liegt.

7. Vorrichtung nach einem der Ansprüche 1 bis 6, **dadurch gekennzeichnet, daß** die Dicke der Mittelschicht 100 bis 300%, vorzugsweise 120 bis 200%, der Differenz der Dicken des dünnesten und des dicksten zu fördernden Gegenstandes (1) aufweist.

8. Vorrichtung nach einem der Ansprüche 1 bis 7, **dadurch gekennzeichnet, daß** die Dicke der Mittelschicht (4b) im Bereich 1 bis 5 mm, insbesondere 1,5 bis 4,5 mm, vorzugsweise 2 bis 3,5 mm, liegt.

9. Vorrichtung nach einem der Ansprüche 1 bis 8, **dadurch gekennzeichnet, daß** die Dicke der Mitnahmeschicht (4c) im Bereich von 0,1 bis 5 mm, insbesondere 0,3 bis 3 mm, vorzugsweise von 0,3 bis 1,5 mm, beispielsweise von 0,5 bis 1,2 mm, liegt.

10. Vorrichtung nach einem der Ansprüche 1 bis 9, **dadurch gekennzeichnet, daß** die Riemenrollen (3a) des Transportarmes (3) in konstantem Abstand zur Führungsbahn (2) im Transportarm (3) gelagert sind, insbesondere mit positionsfesten Drehachsen im Transportarm (3) gelagert sind.

11. Verwendung einer Vorrichtung nach einem der Ansprüche 1 bis 10 in einer Vorrichtung zum Zählen und/oder Sortieren von Münzen (1).

## Claims

1. Device for conveying separated objects (1), in particular disc-shaped objects such as coins,
with a guide track (2) and
with a conveyor belt (4) circulating at a distance (d) from the guideway (2) on a transport arm (3), wherein the distance (d) of a run (5) of the conveyor belt (4) facing the guideway from the guideway (2) is smaller than the smallest height of an object (1) above the guideway (2),
wherein the articles (1) can be gripped by the run (5) of the conveyor belt (4) facing the guideway (2) and conveyed on the guideway (2), and
wherein the static friction and/or sliding friction forces between the articles (1) and the conveyor belt (4) are greater than the static friction and/or sliding friction forces between the articles (1) and the guideway (2),
**characterized by**
that the conveyor belt (4) has a layered structure, with at least one supporting layer (4a), a middle layer (4b) and an entraining layer (4c), wherein the entraining layer (4c) faces the guideway (2) and the supporting layer (4a) facing belt rollers (3a) and/or supporting surfaces (12) of the transport arm (3), and wherein the entraining layer (4c) and the supporting layer (4a) form outer layers of the conveyor belt (4), and
that the middle layer (4b) is formed from a material which is more elastically compressible in the direction perpendicular to the guideway (2) than the supporting layer (4a) and the entraining layer (4c).

2. Device according to claim 1, **characterized in that** the supporting layer (4a) and/or the entraining layer (4c) are formed from a material which is selected from the group consisting of or based on "elastomers, rubber, natural rubber, synthetic rubber, polyurethane, polyether polyurethane, polyester polyurethane, polychloroprene, ethylene-propylene-diene monomer, rubber-elastic materials and mixtures of these materials".

3. Device according to one of claims 1 or 2, **characterized in that** the middle layer (4b) is formed of a material selected from the group consisting of or based on "elastomeric foams, elastomers, rubber, natural rubber, synthetic rubber, rubber-elastic materials, sponge rubber, sylomer foam, PUR flexible foam, NBR foam, and mixtures of these materials".

4. Device according to one of claims 1 to 3, **characterized in that** the Shore A hardness, measured according to DIN ISO 7619, of the support layer (4a) and/or of the entraining layer (4c) is in the range from more than 50 to 100, in particular in the range from 60 to 90.

5. Device according to one of claims 1 to 4, **characterized in that** the Shore A hardness, measured according to DIN ISO 7619, of the middle layer (4b) is in the range from 15 to 50, in particular in the range from 25 to 50.

6. Device according to one of claims 1 to 5, **characterized in that** the thickness of the supporting layer (4a) is in the range from 1 to 8 mm, in particular from 2 to 6 mm, preferably from 2 to 5 mm, for example from 3 to 4 mm.

7. Device according to any one of claims 1 to 6, **characterized in that** the thickness of the middle layer is from 100 to 300%, preferably from 120 to 200%, of the difference between the thicknesses of the thinnest and the thickest object (1) to be conveyed.

8. Device according to one of claims 1 to 7, **characterized in that** the thickness of the middle layer (4b) is in the range 1 to 5 mm, in particular 1.5 to 4.5 mm, preferably 2 to 3.5 mm.

9. Device according to any one of claims 1 to 8, **characterized in that** the thickness of the entraining layer (4c) is in the range from 0.1 to 5 mm, in particular from 0.3 to 3 mm, preferably from 0.3 to 1.5 mm, for example from 0.5 to 1.2 mm.

10. Device according to one of the claims 1 to 9, **characterized in that** the belt rollers (3a) of the transport arm (3) are mounted in the transport arm (3) at a constant distance from the guideway (2), in particular are mounted in the transport arm (3) with rotational axes fixed in position.

11. Use of a device according to one of claims 1 to 10 in a device for counting and/or sorting coins (1).

## Revendications

1. Dispositif de convoyage d'objets individualisés (1), en particulier d'objets en forme de disque comme des pièces de monnaie,
comprenant un chemin de guidage (2) et
comprenant une courroie de transport (4) rotative à distance (d) au chemin de guidage (2) sur un bras de transport (3), la distance (d) d'un brin (5) de la courroie de transport (4) dirigé vers le chemin de guidage au chemin de guidage (2) étant inférieure à la hauteur la plus petite d'un objet (1) sur le chemin de guidage (2),
les objets (1) étant saisissables par le brin (5) de la courroie de transport (4) dirigé vers le chemin de guidage (2) et transportables sur le chemin de guidage (2), et
les forces de frottement statique et/ou dynamique entre les objets (1) et la courroie de transport (4) étant supérieures aux forces de frottement statique et/ou dynamique entre les objets (1) et le chemin de guidage (2),
**caractérisé en ce,**
**que** la courroie de transport (4) comprend un empilement de couches, avec au moins une couche de support (4a), une couche médiane (4b) et une couche d'entraînement (4c), la couche d'entraînement (4c} du chemin de guidage (2) et la couche de support (4a) étant dirigées à des poulies-courroies (3a) et/ou des faces de support (12) du bras de transport (3), et la couche d'entraînement (4c) et la couche de support (4a) réalisant des couches extérieures de la courroie de transport (4), et que la couche médiane (4b) est réalisée en un matériau plus fortement élastiquement compressible en direction perpendiculairement au chemin de guidage (2), que la couche de support (4a) et la couche d'entraînement (4c).

2. Dispositif selon la revendication 1, **caractérisé en ce que** la couche de support (4a) et/ou la couche d'entraînement (4c) sont réalisées en un matériau, qui est choisi à partir du groupe consistant en ou sur la base de «élastomères, caoutchouc, caoutchouc naturel, caoutchouc synthétique, polyuréthane, polyéther polyuréthane, polyester polyuréthane, polychloroprène, éthylène-propylène-diène monomère, matériaux élastiques et mélanges de ces matériaux».

3. Dispositif selon une des revendications 1 ou 2, **caractérisé en ce que** la couche médiane (4b) est réalisée en un matériau, qui est choisi à partir du groupe consistant en ou sur la base de «mousses élastomériques, élastomères, caoutchouc, caoutchouc naturel, caoutchouc synthétique, matériaux élastiques, caoutchouc mousse, caoutchouc Sylomer, mousse souple PUR, mousse NBR, et mélanges de ces matériaux».

4. Dispositif selon une des revendications 1 à 3, **caractérisé en ce que** la dureté Shore A, mesurée selon DIN ISO 7619, de la couche de support (4a) et/ou de la couche d'entraînement (4c) est comprise dans la gamme supérieure à 50 à 100, en particulier dans la gamme de 60 à 90.

5. Dispositif selon une des revendications 1 à 4, **caractérisé en ce que** la dureté Shore A, mesurée selon DIN ISO 7619, de la couche médiane (4b) est comprise dans la gamme de 15 à 50, en particulier dans la gamme de 25 à 50.

6. Dispositif selon une des revendications 1 à 5, **caractérisé en ce que** l'épaisseur de la couche de support (4a) est comprise dans la gamme de 1 à 8 mm, en particulier de 2 à 6 mm, de préférence de 2 à 5 mm, par exemple de 3 à 4 mm.

7. Dispositif selon une des revendications 1 à 6, **caractérisé en ce que** l'épaisseur de la couche médiane comprend de 100 à 300 %, de préférence 120 à 200 %, de la différence des épaisseurs de l'objet (1) le moins épais et de l'objet (1) le plus épais à être transporté.

8. Dispositif selon une des revendications 1 à 7, **caractérisé en ce que** l'épaisseur de la couche médiane (4b) est comprise dans la gamme de 1 à 5 mm, en particulier de 1,5 à 4,5 mm, de préférence de 2 à 3,5 mm.

9. Dispositif selon une des revendications 1 à 8, **caractérisé en ce que** l'épaisseur de la couche d'entraînement (4c) est comprise dans la gamme de 0,1 à 5 mm, en particulier de 0,3 à 3 mm, de préférence de 0,3 à 1,5 mm, par exemple de 0,5 à 1,2 mm.

10. Dispositif selon une des revendications 1 à 9, **caractérisé en ce que** les poulies-courroies (3a) du bras de transport (3) sont montées à distance constante au chemin de guidage (2) dans le bras de transport (3), en particulier sont montées avec des axes de rotation stationnaires dans le bras de transport (3).

11. Utilisation d'un dispositif selon une des revendications 1 à 10 dans un dispositif pour comptage et/ou tri de pièces de monnaie (1).
